# EUROPÄISCHE PATENTSCHRIFT

(11) **EP 1 674 719 B1**
(45) Veröffentlichungstag und Bekanntmachung des Hinweises auf die Patenterteilung: **24.03.2010**
(21) Anmeldenummer: 04106558.2
(22) Anmeldetag: 14.12.2004
(51) Int. Cl.: F02N 5/02, F02N 11/08, F02N 99/00

(54) **Eine Vorrichtuing und ein Verfahren zum kontrollierten Abstellen und Starten einer Brennkraftmaschine**
A device and method of controlled stopping and starting of an internal combustion engine
Un appareil et un procédé d'arrêt et de démarrage contrôlé d'un moteur à combustion interne

(43) Veröffentlichungstag der Anmeldung: 28.06.2006
(73) Patentinhaber: Ford Global Technologies, LLC, A subsidary of Ford Motor Company, Dearborn, MI 48126 (US)
(72) Erfinder: Grieser, Klemens, 40764, Langenfeld (DE); Kramer, Ulrich, 51427, Bergisch Gladbach (DE); Steiner, Bernd, 51467, Bergisch-Gladbach (DE); Phlips, Patrick, 50858, Köln (DE)
(74) Vertreter: Drömer, Hans-Carsten

(56) Entgegenhaltungen:
- WO-A-98/57062
- WO-A-03/019002
- US-A- 5 447 143

## Beschreibung

Die Erfindung betrifft eine Brennkraftmaschine mit einer Vorrichtung zum kontrollierten Abstellen und Starten der Brennkraftmaschine

Des Weiteren betrifft die Erfindung ein Verfahren zum kontrollierten Abstellen und Starten einer derartigen Brennkraftmaschine.

Aufgrund der begrenzten Ressourcen an fossilen Energieträgern, insbesondere aufgrund der begrenzten Vorkommen an Mineralöl als Rohstoff für die Gewinnung von Brennstoffen für den Betrieb von Verbrennungskraftmaschinen, ist man bei der Entwicklung von Verbrennungsmotoren ständig bemüht, den Kraftstoffverbrauch zu minimieren. Dabei steht einerseits die verbesserte d. h. effektivere Verbrennung im Vordergrund der Bemühungen. Andererseits können aber auch bestimmte Strategien im Hinblick auf den grundsätzlichen Betrieb der Brennkraftmaschine zielführend sein.

Ein Konzept zur Verbesserung des Kraftstoffverbrauchs eines Fahrzeuges besteht beispielsweise darin, die Brennkraftmaschine - statt sie im Leelauf weiter zu betreiben - abzuschalten, wenn kein momentaner Leistungsbedarf besteht. In der Praxis bedeutet dies, daß zumindest bei Fahrzeugstillstand die Brennkraftmaschine ausgeschaltet wird. Ein Anwendungsfall ist der Stop-and-Go-Verkehr, wie er sich beispielsweise im Stau auf Autobahnen und Landstraßen einstellt. Im innerstädtischen Verkehr ist der Stop-and-Go-Verkehr infolge der vorhandenen und nicht aufeinander abgestimmten Ampelanlagen nicht mehr die Ausnahme, sondern sogar die Regel. Weitere Anwendungsfälle bieten beschrankte Bahnübergänge und dergleichen.

Problematisch bei den Konzepten, welche zur Verbesserung des Kraftstoffverbrauchs die Brennkraftmaschine bei fehlendem Bedarf abschalten, ist die Notwendigkeit die Brennkraftmaschine wieder zu starten. Probleme bereitet das Neustarten, weil bei unkontrolliertem Abstellen der Brennkraftmaschine, die Kurbel- und die Nockenwelle in einer beliebigen und zudem nicht bekannten Stellung zum Stehen kommen. Folglich ist die Position der Kolben in den einzelnen Zylindern der Brennkraftmaschine ebenfalls nicht bekannt und dem Zufall überlassen. Diese Informationen sind aber für einen unkomplizierten und möglichst schnellen und damit kraftstoffsparenden Neustart unerläßlich.

Bei einer Brennkraftmaschine, die mit einer elektronisch geregelten Zündung und/oder einer elektronisch geregelten Einspritzung ausgestattet ist, liefern an der Kurbelwelle angeordnete Marker Signale über die Kurbelwinkelstellung an mit der Motorsteuerung verbundene Sensoren zur Steuerung des Zünd- und des Einspritzzeitpunktes. Zur Generierung dieser Signale ist es aber zunächst erforderlich, die Kurbelwelle in Drehung zu versetzen. Direkt zu Beginn des Neustarts und des Starts im allgemeinen besteht Unklarheit über den richtigen Einspritz- und Zündzeitpunkt, so daß eine Einlaufphase zur Synchronisation der Kurbelwinkelstellung einerseits und der Motorbetriebsparameter andererseits erforderlich wird. Zudem müssen Geräte zum Starten bzw. Neustarten der Brennkraftmaschine vorgesehen werden, beispielsweise ein konventioneller Anlasser oder ein ähnliches Gerät, das geeignet ist, die Kurbelwelle zwangsweise in Drehung zu versetzen, wie beispielsweise ein Elektromotor.

Um den Neustart zu vereinfachen, werden nach dem Stand der Technik verschiedene Konzepte vorgeschlagen.

Die deutsche Offenlegungsschrift DE 42 30 616 schlägt beispielsweise vor, die Winkellage der Kurbelwelle, welche beim Abschalten registriert wird, zu speichern und für den Neustart zu verwenden, so daß die geeigneten Zündzeitpunkte und Einspritzzeitpunkte unmittelbar zur Verfügung stehen. Diese Vorgehensweise hat sich aber in der Praxis nicht bewährt, da die gespeicherten Informationen über die Stellung der Kurbelwelle zu ungenau sind.

Andere Lösungsansätze präferieren Verfahren zum kontrollierten Abstellen und Starten der Brennkraftmaschine. Das kontrollierte Abstellen besteht dabei darin, ganz bestimmte Kurbelwinkelpositionen - sogenannte Vorzugspositionen - bewußt beim Abschalten der Brennkraftmaschine anzufahren. Die Endstellung der Kurbelwelle wird dabei nicht mehr dem Zufall überlassen und mehr oder weniger genau registriert, sondern es werden gezielt für den Neustart vorteilhafte Kurbelwinkelstellungen herbeigeführt.

Bei Brennkraftmaschinen mit Direkteinspritzung ist es bei geeigneter Kurbelwinkelstellung sogar ohne Starter möglich, aus dem Stillstand direkt zu starten bzw. neu zu starten. Dabei wird Kraftstoff direkt in die Brennräume der stillstehenden Brennkraftmaschine eingespritzt und mittels einer Zündkerze gezündet, so daß die Explosion des Luft-Kraftstoffgemisches die Kolben in Bewegung bringt, wodurch die Kurbelwelle in Drehung versetzt wird.

Diese Art des Startens bzw. Neustartens erfordert aber die Einhaltung bestimmter Randbedingungen. Insbesondere muß die Kurbelwelle - wie bereits erwähnt - in einer bestimmten Position bzw. in einem bestimmten Kurbelwinkelbereich stehen. Insofern sind gerade bei Brennkraftmaschinen mit Direkteinspritzung Verfahren zum kontrollierten Abstellen zielführend.

Ein Verfahren zum kontrollierten Abstellen einer Brennkraftmaschine wird beispielsweise in der WO 01/48373 offenbart. Die WO 01/48373 lehrt die Anwendung eines Verfahrens, bei dem nach dem Abschalten d. h. nach Beendigung des regulären Betriebes der Brennkraftmaschine eine Verstellvorrichtung aktiviert und angesteuert wird, mit der die Kurbelwelle und/oder die Nockenwelle in eine vorgebbare vorteilhafte Winkelstellung bewegt wird. Dabei können sowohl aktive wie passive Verstellvorrichtungen zum Einsatz kommen.

Als aktive Verstellvorrichtung kann ein Elektromotor dienen, der ein Drehmoment auf die Kurbelwelle überträgt und diese nach dem Abschalten der Brennkraftmaschine in die gewünschte Position dreht, welche dann bis zum Neustarten der Brennkraftmaschine beibehalten wird. In der WO 01/48373 werden auch aktive Verstellvorrichtungen beschrieben, welche Mittel zur Aktivierung der Einspritzung und Zündung der Brennkraftmaschine nach Beendigung ihres regulären Betriebes aufweisen. Diese Mittel werden eingesetzt, um gezielt Verbrennungsvorgänge in den Zylindern zu initiieren, mit denen ein bestimmtes Drehmoment auf die Kurbelwelle übertragen wird, so daß eine vorgebbare vorteilhafte Kurbelwinkelstellung angefahren werden kann.

Passive Verstellvorrichtungen können aber gemäß der WO 01/48373 ebenfalls eingesetzt werden, wobei diese passiven Verstellvorrichtungen nach Beendigung des regulären Betriebs der Brennkraftmaschine die im Nachlauf der Kurbelwelle noch vorhandene Drehbewegung ausnutzen und in der Art beeinflussen, daß die Kurbelwelle in der vorgegebenen vorteilhaften Kurbelwellenstellung zum Stillstand kommt. Als passive Verstellvorrichtung werden Mittel vorgeschlagen, die beispielsweise eine Gaswechselventilsteuerung umfassen, welche bei geeigneter Ansteuerung ein Bremsmoment auf die Brennkraftmaschine bzw. Kurbelwelle überträgt, so daß die Verzögerung der Welle und damit ihre Endstellung steuerbar wird.

Die in der WO 01/48373 aufgezeigten Verstellvorrichtungen sind aber nicht geeignet, die Endstellung der Kurbelwelle mit der nötigen Genauigkeit anzusteuern. Zudem machen die aktiven Verstellvorrichtungen entweder zusätzliche Bauteile - wie unter Umständen noch nicht vorhandene Elektromotoren - zur Aufbringung eines Verstelldrehmomentes erforderlich, oder sie arbeiten wie bei der Initiierung gezielter Verbrennungsvorgänge zum Anfahren der vorgegebenen Kurbelwinkelstellung mittels einer zusätzlichen Kraftstoffeinspritzung und -zündung. Gerade das letztgenannte Verfahren, welches die Verwendung von Kraftstoff erfordert, steht in krassem Gegensatz zu dem grundsätzlichen Ziel der Abschaltung der Brennkraftmaschine, nämlich durch das Abstellen der Brennkraftmaschine Kraftstoff zu sparen und damit den Kraftstoffverbrauch eines Fahrzeuges zu optimieren. Aber auch die Verwendung eines Elektromotors ist unter diesem Aspekt nicht zielführend, da der Energiebedarf des Elektromotors den Gesamtwirkungsgrad der Brennkraftmaschine nachteilig beeinflußt, was ebenfalls im Widerspruch zu der eigentlichen Zielsetzung steht, den Wirkungsgrad durch Kraftstoffersparnis zu optimieren.

Im Vergleich zu den aktiven Verstellvorrichtungen bieten die passiven Verstellvorrichtungen den Vorteil, daß ihr Energieverbrauch in der Regel niedriger ist und einen auch im Hinblick auf die zugrunde liegende Aufgabe akzeptabeln Wert aufweist, da die passiven Verstellvorrichtungen eine Drehbewegung der Kurbelwelle nicht initiieren, sondern prinzipbedingt lediglich eine vorhandene Drehbewegung der Kurbelwelle in geeigneter Weise verzögern.

Ein Verfahren zur Auslaufsteuerung einer Brennkraftmaschine, bei dem gezielt die Gasaustauschventile der Brennkraftmaschine zur Ansteuerung der Vorzugspositionen verwendet werden, ist in der WO 01/44636 A2 beschrieben. Durch geeignete Ansteuerung d.h. durch geeignetes Öffnen und Schließen der Gasaustauschventile wird dabei Einfluß genommen auf den Brennraumdruck und damit auf das von den Gaskräften über den Kolben und die Pleuelstange auf die Kurbelwelle ausgeübte Drehmoment. Dieses Verfahren setzt aber eine Brennkraftmaschine voraus, die über eine zumindest teilweise variable Ventilsteuerung verfügt. Zudem ist eine komplexe und daher aufwendige Steuerung erforderlich.

Ein Modell für die Auslaufbewegung der Brennkraftmaschine wird beispielsweise in der europäischen Patentanmeldung mit der Anmeldenummer 03101379.0 beschrieben. Dieses Modell berücksichtigt die aktuelle kinetische Energie des Antriebsstranges, die Reibungsverluste und/oder die Kompressions- und Expansionsvorgäroge in den Zylindern der Brennkraftmaschine. Ein derartiges Modell kann aufgrund theoretischer Überlegungen gewonnen und in Form mathematischer Gleichungen implementiert werden. Vorzugsweise wird das Modell jedoch ganz oder zumindest teilsweise empirisch gewonnen d.h. durch Beobachtung des Motorverhaltens und Aufbereitung der dabei gewonnenen Meßdaten (z. B. als eine Lookup-Tabelle).

Vor diesem Hintergrund ist es die Aufgabe der vorliegenden Erfindung, eine Brennkraftmaschine mit einer Vorrichtung zum kontrollierten Abstellen und Starten der Brennkraftmaschine bereitzustellen, mit der gezielt - nach dem Abstellen der Brennkraftmaschine - eine für den Neustart der Brennkraftmaschine vorteilhafte, vorgebbare Endstellung der Kurbelwelle angefahren werden kann und mit der ein Neustart möglich ist, der sich insbesondere durch einen geringen Energieverbrauch auszeichnet, wobei die nach dem Stand der Technik bekannten Nachteile überwunden werden.

Eine weitere Teilaufgabe der vorliegenden Erfindung ist es, ein Verfahren zum kontrollierten Abstellen und Starten einer derartigen Brennkraftmaschine aufzuzeigen.

Gelöst wird die erste Teilaufgabe durch eine Brennkraftmaschine mit einer Vorrichtung zum kontrollierten Abstellen und Starten der Brennkraftmaschine, die eine Kurbelwelle aufweist, mit einem ersten Verriegelungselement, das wahlweise mit der Brennkraftmaschine oder der Kurbelwelle oder der Brennkraftmaschine und der Kurbelwelle koppelbar ist, und einem zweiten Verriegelungselement, das wahlweise mit der Brennkraftmaschine oder der Kurbelwelle oder der Brennkraftmaschine und der Kurbelwelle koppelbar ist, wobei die beiden Verriegelungselemente auf dem Umfang der Kurbelwelle beabstandet voneinander angeordnet sind und zwischen den beiden Verriegelungselementen ein Federelement vorgesehen ist, über das sich das erste Verriegelungselement an dem zweiten Verriegelungselement abstützt und umgekehrt.

Im Rahmen der vorliegenden Erfindung bedeutet der Begriff "koppelbar", daß miteinander gekoppelte Bauteile miteinander verbunden sind und im wesentlichen keine Bewegungen relativ zueinander ausführen können. Ist ein Verriegelungselement mit der Brennkraftmaschine gekoppelt, so ist dieses Verriegelungselement an der und relativ zu der Brennkraftmaschine fixiert. Ein mit der Kurbelwelle gekoppeltes Verriegelungselement läuft bei Drehung der Kurbelwelle zwangläufig mit der Kurbelwelle um, vorausgesetzt es ist nicht gleichzeitig mit der Brennkraftmaschine gekoppelt. Im letztgenannten Fall ist auch die Kurbelwelle relativ zur Brennkraftmaschine in einer definierten Position d. h. in einer definierten Kurbelwinkelstellung fixiert und zwar mittels des Verriegelungselementes.

Die Kopplung der Bauteile kann unmittelbar oder unter Zwischenschaltung weiterer Bauteile erfolgen. Folglich wird das Verriegelungselement, wenn es mit der Kurbelwelle bzw. der Brennkraftmaschine gekoppelt wird, entweder direkt mit der Kurbelwelle bzw. der Brennkraftmaschine in Eingriff gebracht oder indirekt unter Zwischenschaltung weiterer Bauteile und Elemente.

Bei der erfindungsgemäßen Brennkraftmaschine kann die Kopplung von zwei Bauteilen gezielt hergestellt und wieder aufgehoben werden. Geschieht dies in der geeigneten Reihenfolge und in einer abgestimmten Weise zu entsprechenden Zeitpunkten, kann die Brennkraftmaschine kontrolliert abgestellt werden d.h. die nach Abschalten der Zündung und/oder der Kraftstoffzufuhr von der Brennkraftmaschine bis zu ihrem Stillstand abgegebene Energie wird mittels des Federelementes, das zwischen den Verriegelungselementen angeordnet ist, in der Weise abgebaut, daß die Kurbelwelle in einer vorbestimmbaren Position angehalten wird. Die Arbeitsweise der Vorrichtung im einzelnen wird noch näher im Zusammenhang mit dem erfindungsgemäßen Verfahren beschrieben.

Das Federelement dient beim Abstellen der Brennkraftmaschine dem Abbau der kinetischen Energie der Kurbelwellen-Drehbewegung und der kinetischen Energie des Antriebstranges insgesamt, indem es diese Energie durch Kompression oder Dehnung aufnimmt. Die Deformation des Federelementes d.h. die Kompression oder Dehnung wird dadurch erzielt, daß die beiden Verriegelungselemente relativ zueinander bewegt werden. Dadurch wird der Abstand der Elemente verändert und das zwischen den Elementen angeordnete Federelement deformiert.

Erfindungsgemäß kann das Federelement während des Abstellvorganges komprimiert oder gedehnt werden. Die Verriegelungselemente können sich dabei aufeinander zu oder voneinander weg bewegen. Beide Ausführungsformen führen zu dem angestrebten Erfolg, wobei eine Kompression des Federelementes vorzuziehen ist.

Die erfindungsgemäß vorgeschlagene Vorrichtung zum Abstellen der Brennkraftmaschine ermöglicht gleichzeitig einen einfachen Neustart, bei dem die in dem Federelement gespeicherte, vom Abstellvorgang herrührende Energie dazu verwendet wird, die Kurbelwelle in Drehung zu versetzen. Die für den Neustart erforderliche Energie muss folglich nicht von außen zugeführt werden, weshalb sich die Vorrichtung insbesondere durch einen geringen Energieverbrauch auszeichnet, der sich in der Ansteuerung und der Verstellung der Verriegelungselemente bereits erschöpft.

Die erfindungsgemäße Vorrichtung kann grundsätzlich als eine passive Verstellvorrichtung angesehen werden, bei der durch geeignete Ansteuerung der Verriegelungselemente ein Drehmoment auf die Kurbelwelle ausgeübt wird bis die Kurbelwelle - vorzugsweise in der gewünschten Vorzugsposition - zum Stillstand kommt.

Die erfindungsgemäße Vorrichtung kann darüber hinaus auch als aktive Verstellvorrichtung dienen, wobei die Kurbelwelle in einem mehrstufigen Verfahren in eine gewünschte Vorzugsposition gebracht wird. Dabei wird die rotierende Kurbelwelle in einem ersten Schritt verzögert und zum Stillstand gebracht, wobei das Federelement deformiert wird. Im Rahmen des ersten Schritts fungiert die Vorrichtung somit als passive Verstellvorrichtung. In einem zweiten Schritt wird zumindest ein Teil der im Federelement gespeicherten Energie dazu verwendet, die Kurbelwelle in eine vorgebbare vorteilhafte Winkelstellung zu bewegen. Dabei dient die Vorrichtung dann als aktive Verstellvorrichtung, die aber im Gegensatz zu den aus dem Stand der Technik bekannten aktiven Verstellvorrichtungen keine externe Energiezufuhr benötigt.

Ein Rest an gespeicherter Energie kann für einen Neustart verwendet werden. Da die Kurbelwelle sich in einer Vorzugsposition befindet, besteht zu Beginn des Neustarts Klarheit über den richtigen Einspritzzeitpunkt und Zündzeitpunkt, so daß eine Einlaufphase zur Synchronisation der Motorbetriebsparameter nicht erforderlich ist. Ein schneller und damit insbesondere kraftstoffsparender Neustart wird ermöglicht.

Mit der erfindungsgemäßen Brennkraftmaschine wird somit die erste der Erfindung zugrunde liegende Aufgabe gelöst, nämlich eine Brennkraftmaschine bereitzustellen, mit der gezielt - nach dem Abstellen der Brennkraftmaschine - eine für den Neustart der Brennkraftmaschine vorteilhafte, vorgebbare Endstellung der Kurbelwelle angefahren werden kann und mit der ein Neustart möglich ist, der sich insbesondere durch einen geringen Energieverbrauch auszeichnet, wobei die nach dem Stand der Technik bekannten Nachteile überwunden werden.

Weitere vorteilhafte Ausführungsformen werden im Zusammenhang mit den Unteransprüchen erörtert.

Vorteilhaft sind Ausführungsformen der Brennkraftmaschine, bei denen die beiden Verriegelungselemente auf einer Umfangsbahn um die Kurbelwelle angeordnet sind, so daß sie sich auf einer Kreisbahn um die Kurbelwelle bewegen, wobei der Mittelpunkt dieser Kreisbahn auf der Längsachse der Kurbelwelle liegt.

Vorteilhaft sind Ausführungsformen der Brennkraftmaschine, bei denen auf der Kurbelwelle ein Zahnkranz angeordnet ist, so daß die Verriegelungselemente durch Eingriff in diesen Zahnkranz mit der Kurbelwelle koppelbar sind. Bei dieser Ausführungsform erfolgt die Kopplung von Kurbelwelle und Verriegelungselement nicht unmittelbar, sondern unter Zwischenschaltung eines weiteren Bauteils, nämlich des Zahnkranzes. Das Verriegelungselement wird indirekt unter Zwischenschaltung des Zahnkranzes mit der Kurbelwelle gekoppelt.

Die Verriegelungselemente weisen vorzugsweise zu dem Zahnkranz korrespondierende Zähne bzw. Kontaktflächen auf, wobei sich bei Eingriff der Zähne in den Zahnkranz eine formschlüssige und sichere Verbindung zwischen Zahnkranz und Verriegelungselement ergibt.

Vorteilhaft sind aber auch Ausführungsformen der Brennkraftmaschine, bei denen auf der Kurbelwelle ein Reibrad angeordnet ist, so daß die Verriegelungselemente durch Eingriff in dieses Reibrad mit der Kurbelwelle koppelbar sind. Im Gegensatz zu dem zuvor beschriebenen Zahnkranz, kann das Verriegelungselement bei Verwendung eines Reibrades an einer beliebigen Stelle - gewissermaßen stufenlos - auf dem Umfang des Reibrades und damit auf dem Umfang der Kurbelwelle in Eingriff gebracht werden, was insbesondere die Genauigkeit beim Anfahren der Vorzugspositionen erhöht.

Die bei Kopplung zwischen Verriegelungselement und Reibrad hergestellte Verbindung ist eine kraftschlüssige Verbindung, wobei es zur Aufrechterhaltung der kraftschlüssigen Verbindung erforderlich ist, das Verriegelungselement gegen das Reibrad zu drücken.

Vorteilhaft sind Ausführungsformen der Brennkraftmaschine, bei denen mindestens eine Bremse vorgesehen ist, die mit der Brennkraftmaschine fest verbunden ist und mit der die Verriegelungselemente in Eingriff bringbar sind, so daß die Verriegelungselemente mit der Brennkraftmaschine koppelbar sind. Dabei kann für jedes Verriegelungselement eine separate Bremse oder für beide Verriegelungselemente eine gemeinsame Bremse vorgesehen werden.

Vorteilhaft sind dabei Ausführungsformen der Brennkraftmaschine, bei denen die mindestens eine Bremse eine Bremsscheibe ist.

Vorteilhaft sind Ausführungsformen der Brennkraftmaschine, bei denen die beiden Verriegelungselemente auf der Innenseite der Bremse angeordnet sind.

Vorteilhaft sind auch Ausführungsformen der Brennkraftmaschine, bei denen Haltemittel vorgesehen sind, die mit der Brennkraftmaschine fest verbunden sind und mit denen die Verriegelungselemente in Eingriff bringbar sind, so daß die Verriegelungselemente mit der Brennkraftmaschine koppelbar sind. Derartige Haltemittel können Stifte, Bolzen, Magnete oder dergleichen sein.

Die zweite der Erfindung zugrunde liegende Teilaufgabe, nämlich ein Verfahren zum kontrollierten Abstellen und Starten einer Brennkraftmaschine der zuvor genannten Art aufzuzeigen, wird gelöst durch ein Verfahren, bei dem
■ beide Verriegelungselemente während des Betriebs der Brennkraftmaschine mit der Brennkraftmaschine und nicht mit der Kurbelwelle gekoppelt werden, und
■ zum Abstellen der Brennkraftmaschine nach Abschalten der Zündung und/oder der Kraftstoffzufuhr das erste Verriegelungselement von der Brennkraftmaschine entkoppelt und mit der Kurbelwelle gekoppelt wird, während das zweite Verriegelungselement mit der Brennkraftmaschine gekoppelt bleibt, so daß die beiden Verriegelungselemente infolge des mit der Kurbelwelle umlaufenden ersten Verriegelungselementes relativ zueinander bewegt werden und in dem zwischen den Verriegelungselementen angeordneten Federelement eine Federkraft aufgebaut wird, wodurch die Drehbewegung der Kurbelwelle verzögert wird und die nach Abschalten der Brennkraftmaschine bis zum Stillstand der Kurbelwelle abgegebene Energie zumindest teilweise in dem Federelement aufgenommen bzw. gespeichert wird.

Im üblichen Fahrbetrieb, bei frei umlaufender Kurbelwelle sind die beiden Verriegelungselemente mit der Brennkraftmaschine gekoppelt d.h. an der Brennkraftmaschine fixiert.

Soll die Brennkraftmaschine infolge eines momentan fehlenden Leistungsbedarfs - beispielsweise an einer roten Ampel - abgeschaltet werden, anstatt im Leerlauf weiter betrieben zu werden, wird nach Abschalten der Zündung und/oder der Kraftstoffzufuhr das erste Verriegelungselement von der Brennkraftmaschine entkoppelt und mit der Kurbelwelle gekoppelt. Dadurch wird das erste Verriegelungselement von der auslaufenden Kurbelwelle mitgenommen, wobei das Federelement zwischen dem motorfesten zweiten Verriegelungselement und dem mit der Kurbelwelle umlaufenden ersten Verriegelungselement deformiert wird und dabei die kinetische Energie der Kurbelwelle bzw. des Antriebsstranges aufnimmt.

Vorzugsweise wird das erste Verriegelungselement mit der Brennkraftmaschine gekoppelt, sobald die Kurbelwelle still steht. Auf diese Weise wird die Kurbelwelle in der angefahrenen Ruheposition fixiert, da das erste Verriegelungselement sowohl mit der Brennkraftmaschine als auch mit der Kurbelwelle gekoppelt ist.

Das im Zusammenhang mit der erfindungsgemäßen Brennkraftmaschine Gesagte gilt ebenfalls für das erfindungsgemäße Verfahren, weshalb an dieser Stelle Bezug genommen wird auf die zu der Brennkraftmaschine gemachten Ausführungen.

Vorteilhaft sind Ausführungsformen des Verfahrens, bei denen
■ die Verriegelungselemente in der Art gesteuert werden, daß die nach Abschalten der Brennkraftmaschine bis zu ihrem Stillstand abgegebene kinetische Energie mittels Federelement kontrolliert in der Weise abgebaut wird, daß die Kurbelwelle in einer vorbestimmbaren Position angehalten wird.

Diese Ausführungsform des Verfahrens ist vorteilhaft, weil das Anfahren einer vorbestimmbaren Position, insbesondere einer Vorzugsposition, günstig für einen Neustart ist.

Ein derartiges Verfahren gestattet beispielsweise bei Brennkraftmaschinen mit Direkteinspritzung ein Starten ohne Starter d. h. direkt aus dem Stillstand zu starten, wofür lediglich Kraftstoff in die Brennräume der stillstehenden Brennkraftmaschine eingespritzt und mittels einer Zündkerze gezündet werden muß.

Um präzise eine bestimmte Vorzugsposition der Kurbelwelle anfahren zu können, ist aber eine Vielzahl von Informationen notwendig. Dabei kann auf alle bereits für die übliche Motorsteuerung gemessenen und/oder abgeleiteten Daten zurückgegriffen werden, insbesondere auf die Motordrehzahl, den Kurbelwellenwinkel, die Motortemperatur beziehungsweise eine hiermit korrelierende Temperatur wie die Kühlmitteltemperatur und/oder den Ansaugdruck im Ansaugkrümmer. Die genannten Größen haben erfahrungsgemäß den stärksten Einfluß auf die Auslaufbewegung der Brennkraftmaschine bzw. der Kurbelwelle.

Vorteilhaft sind Ausführungsformen des Verfahrens, bei denen
■ die beiden Verriegelungselemente zueinander in der Art angeordnet werden, daß beim Abstellen der Brennkraftmaschine das Federelement komprimiert wird, wenn sich das erste mit der Kurbelwelle gekoppelte Verriegelungselement relativ zu dem zweiten Verriegelungselement bewegt.

Vorteilhaft sind auch Ausführungsformen des Verfahrens, bei denen
■ die beiden Verriegelungselemente zueinander in der Art angeordnet werden, daß beim Abstellen der Brennkraftmaschine das Federelement gedehnt wird, wenn sich das erste mit der Kurbelwelle gekoppelte Verriegelungselement relativ zu dem zweiten Verriegelungselement bewegt.

Wie bereits mehrfach ausgeführt wurde, muß in dem Federelement eine Federkraft aufgebaut werden, wenn die beiden Verriegelungselemente relativ zueinander bewegt werden, was in der Regel durch Deformation einer geeigneten Feder erfolgen kann. Die beiden zuletzt genannten Ausführungsformen des Verfahrens komprimieren bzw. dehnen hierzu das zwischen den Verriegelungselementen angeordnete Federelement. Als Federelement kann beispielsweise eine Schraubenfeder verwendet werden.

Vorteilhaft sind auch Ausführungsformen des Verfahrens, bei denen
■ das erste Verriegelungselement bei Stillstand der Kurbelwelle mit der Brennkraftmaschine gekoppelt wird, so daß das Federelement vorgespannt bleibt.

Da das zweite Verriegelungselement während der Verzögerung mit der Brennkraftmaschine gekoppelt ist und das erste Verriegelungselement mit der Kurbelwelle gekoppelt ist und umläuft, führt die zusätzliche Kopplung des ersten Verriegelungselements mit der Brennkraftmaschine bei Stillstand der Kurbelwelle zu einer Fixierung der Kurbelwelle in der Ruhe- bzw. Stopposition und gleichzeitig zu einem zwischen den Verriegelungselementen vorgespannten Federelement. Die in dem vorgespannten Federelement gespeicherte Energie kann dann zum Starten der Brennkraftmaschine verwendet werden, ohne daß zusätzliche von außen zugeführte Energie erforderlich ist. Vorteilhaft ist diese Ausführungsvariante des Verfahrens insbesondere, wenn das Abstellen der Brennkraftmaschine kontrolliert erfolgt d.h. die Kurbelwelle in einer Vorzugsposition zum Stillstand kommt.

Aus diesem Grund sind auch Ausführungsformen des Verfahrens vorteilhaft, bei denen
■ ausgehend von einer Stopposition, in der das Federelement vorgespannt ist und in der das erste Verriegelungselement mit der Brennkraftmaschine und mit der Kurbelwelle gekoppelt ist und das zweite Verriegelungselement mit der Brennkraftmaschine aber nicht mit der Kurbelwelle gekoppelt ist,
■ zum Starten der Brennkraftmaschine das erste Verriegelungselement von der Kurbelwelle entkoppelt wird und das zweite Verriegelungselement von der Brennkraftmaschine entkoppelt und mit der Kurbelwelle gekoppelt wird, so daß die beiden Verriegelungselemente infolge des mit der Kurbelwelle umlaufenden zweiten Verriegelungselementes relativ zueinander in der Art bewegt werden, daß sich das zwischen den Verriegelungselementen angeordneten vorgespannte Federelement entspannt, wodurch die Kurbelwelle mittels der in dem Federelement gespeicherten Energie in Drehung versetzt wird und die Brennkraftmaschine gestartet wird.

Nach dem Starten werden für den regulären Betrieb der Brennkraftmaschine beide Verriegelungselemente mit der Brennkraftmaschine gekoppelt und von der Kurbelwelle entkoppelt.

Im folgenden wird die Erfindung anhand eines Ausführungsbeispiels gemäß den Figuren 1 bis 5 näher beschrieben. Hierbei zeigt:
- Fig. 1: schematisch eine Verstellvorrichtung einer ersten Ausführungsform einer Brennkraftmaschine im regulären Motorbetrieb,
- Fig. 2: schematisch die in Figur 1 dargestellte Verstellvorrichtung kurz nach dem Abstellen der Brennkraftmaschine,
- Fig. 3: schematisch die in Figur 1 dargestellte Verstellvorrichtung bei Stillstand der Brennkraftmaschine bzw. der Kurbelwelle,
- Fig. 4: schematisch die in Figur 1 dargestellte Verstellvorrichtung beim Starten der Brennkraftmaschine zu Beginn des Startvorganges, und
- Fig. 5: schematisch die in Figur 1 dargestellte Verstellvorrichtung beim Starten der Brennkraftmaschine gegen Ende des Startvorganges.

Figur 1 zeigt schematisch eine Verstellvorrichtung einer ersten Ausführungsform einer Brennkraftmaschine im regulären Motorbetrieb.

Dargestellt ist eine Kurbelwelle 2, auf der mittels Speichen 9 ein Zahnkranz 6 befestigt ist. Auf dem äußeren Umfang des Zahnkranzes 6 sind zwei Verriegelungselemente 3,4 angeordnet, die radial verschieblich ausgebildet sind. Dadurch können die beiden Verriegelungselemente 3,4 einerseits mit dem Zahnkranz 6 in Eingriff gebracht werden, wodurch sie mit der Kurbelwelle 2 koppelbar sind, und andererseits mit motorfesten Haltemitteln 8 gekoppelt werden, wodurch die Verriegelungselemente 3,4 an der Brennkraftmaschine fixiert werden.

Bei der in Figur 1 dargestellten Momentaufnahme bzw. Stellung der Vorrichtung 1 sind beide Verriegelungselemente 3,4 ausschließlich mit den an der Brennkraftmaschine vorgesehenen Haltemittel 8 gekoppelt, so daß keines der Verriegelungselemente 3,4 von der im regulären Motorbetrieb um die Drehachse 7 rotierenden Kurbelwelle 2 mitgenommen wird.

Zwischen den beiden Verriegelungselementen 3,4 ist ein Federelement 5 vorgesehen, über das sich die beiden Verriegelungselemente 3,4 aneinander abstützen und das deformiert wird, wenn die beiden Verriegelungselemente 3,4 sich relativ zueinander bewegen d. h. wenn der Abstand zwischen den beiden Elementen 3,4 vergrößert oder verkleinert wird.

Die strichpunktierte Linie 10 zeigt an, an welcher Stelle das erste Verriegelungselement 3 zu Stehen kommen muß, damit die Kurbelwelle 2 sich im Stillstand in einer Vorzugsposition 10 befindet.

Figur 2 zeigt schematisch die in Figur 1 dargestellte Verstellvorrichtung 1 kurz nach dem Abstellen der Brennkraftmaschine. Es sollen nur die Unterschiede zu der in Figur 1 dargestellten Momentaufnahme erörtert werden, weshalb im übrigen bezug genommen wird auf Figur 1. Für dieselben Bauteile wurden dieselben Bezugszeichen verwendet.

Im Gegensatz zu Figur 1 befindet sich bei der in Figur 2 dargestellten Momentaufnahme der Verstellvorrichtung 1 das erste Verriegelungselement 3 mit dem Zahnkranz 6 in Eingriff, weshalb es mit der Kurbelwelle 2 gekoppelt ist. Gleichzeitig wurde dieses Verriegelungselement 3 von den Haltemitteln 8 gelöst bzw. von der Brennkraftmaschine entkoppelt, so daß es von der umlaufenden Kurbelwelle 2 mitgenommen werden kann.

Dadurch, daß das zweite Verriegelungselement 4 - wie bereits in Figur 1 dargestellt - mit der Brennkraftmaschine bzw. den Haltemitteln 8 gekoppelt bleibt, bewegt sich das erste Verriegelungselement 3 bei rotierender Kurbelwelle 2 auf einer Kreisbahn um die Kurbelwelle 2 auf das zweite Verriegelungselement 4 zu.

Dies kann Figur 3 entnommen werden, in der die Verstellvorrichtung 1 bei Stillstand der Brennkraftmaschine bzw. der Kurbelwelle 2 in der Vorzugsposition 10 dargestellt ist.

Das zwischen den beiden Verriegelungselementen 3,4 angeordnete Federelement 5 wird dabei komprimiert, wodurch eine zunehmende Federkraft aufgebaut wird. Durch die Deformation des Federelementes 5 wird die Kurbelwelle 2 verzögert und in der Vorzugsposition 10 zum Stillstand gebracht. Dabei wird die kinetische Energie der Kurbelwelle 2 abgebaut und zumindest teilweise von dem Federelement 5 aufgenommen.

Nach Erreichen der Vorzugsposition 10 bzw. bei Stillstand der Kurbelwelle 2 wird das erste Verriegelungselement 3 mit den Haltemitteln 8 der Brennkraftmaschine gekoppelt, so daß das Federelement 5 vorgespannt bleibt und die Kurbelwelle 2 in der Vorzugsposition fixiert wird.

Da das zweite Verriegelungselement 4 während der Verzögerung mit der Brennkraftmaschine gekoppelt ist (siehe Figur 2 und 3) und das erste Verriegelungselement 3 mit der Kurbelwelle 2 gekoppelt ist und umläuft, führt die zusätzliche Kopplung des ersten Verriegelungselements 3 mit der Brennkraftmaschine bei Stillstand der Kurbelwelle 2 zu einer Fixierung der Kurbelwelle 2 in der Ruhe- bzw. Stopposition und gleichzeitig zu einem zwischen den Verriegelungselementen 3,4 vorgespannten Federelement 5.

Die in dem vorgespannten Federelement 5 gespeicherte Energie kann in vorteilhafter Weise zum Starten der Brennkraftmaschine verwendet werden.

Figur 4 zeigt schematisch die in Figur 1 dargestellte Verstellvorrichtung 1 beim Starten der Brennkraftmaschine und zwar zu Beginn des Startvorganges. Es sollen nur die Unterschiede zu der in Figur 3 dargestellten Momentaufnahme erörtert werden, weshalb im übrigen bezug genommen wird auf Figur 3. Für dieselben Bauteile wurden dieselben Bezugszeichen verwendet.

Im Gegensatz zu Figur 3 befindet sich bei der in Figur 4 dargestellten Momentaufnahme der Verstellvorrichtung 1 das zweite Verriegelungselement 4 mit dem Zahnkranz 6 in Eingriff. Gleichzeitig wurde dieses Verriegelungselement 4 von den Haltemitteln 8 der Brennkraftmaschine entkoppelt, so daß es von der Kurbelwelle 2 mitgenommen werden kann. Zum Starten der Brennkraftmaschine wird das erste Verriegelungselement 3 von der Kurbelwelle 2 entkoppelt. Dadurch wird die Kurbelwelle 2 freigegeben

Ausgehend von der in den Figuren 3 und 4 dargestellten Stopposition, in der das Federelement 5 vorgespannt ist, wird die Kurbelwelle 2 nun beschleunigt d. h. in Drehung versetzt, wobei sich das Federelement 5 entspannt.

Die beiden Verriegelungselemente 3,4 werden dabei durch die Federkraft auseinandergedrückt. Das zweite Verriegelungselement 4 nimmt dabei die Kurbelwelle 2 mit. Die Kurbelwelle 2 wird auf diese Weise mittels der in dem Federelement 5 gespeicherten Energie in Drehung versetzt und die Brennkraftmaschine wird gestartet.

Figur 5 zeigt die Verstellvorrichtung 1 gegen Ende des Startvorganges.

Nach dem Starten werden für den regulären Betrieb der Brennkraftmaschine beide Verriegelungselemente 3,4 mit der Brennkraftmaschine gekoppelt und von der Kurbelwelle 2 entkoppelt (siehe Figur 1).

### Bezugszeichen

- 1: Vorrichtung, Verstellvorrichtung
- 2: Kurbelwelle
- 3: erstes Verriegelungselement
- 4: zweites Verriegelungselement
- 5: Federelement
- 6: Zahnkranz
- 7: Drehachse
- 8: Haltemittel
- 9: Speiche
- 10: Vorzugsposition

## Patentansprüche

1. Brennkraftmaschine mit einer Vorrichtung (1) zum kontrollierten Abstellen und Starten der Brennkraftmaschine, die eine Kurbelwelle (2) aufweist, mit einem ersten Verriegelungselement (3), das wahlweise mit der Brennkraftmaschine oder der Kurbelwelle (2) oder der Brennkraftmaschine und der Kurbelwelle (2) koppelbar ist, und einem zweiten Verriegelungselement (4), das wahlweise mit der Brennkraftmaschine oder der Kurbelwelle (2) oder der Brennkraftmaschine und der Kurbelwelle (2) koppelbar ist, wobei die beiden Verriegelungselemente (3,4) auf dem Umfang der Kurbelwelle (2) beabstandet voneinander angeordnet sind und zwischen den beiden Verriegelungselementen (3,4) ein Federelement (5) vorgesehen ist, über das sich das erste Verriegelungselement (3) an dem zweiten Verriegelungselement (4) abstützt und umgekehrt.

2. Brennkraftmaschine nach Anspruch 1,
**dadurch gekennzeichnet, daß**
auf der Kurbelwelle (2) ein Zahnkranz (6) angeordnet ist, so daß die Verriegelungselemente (3,4) durch Eingriff in diesen Zahnkranz (6) mit der Kurbelwelle (2) koppelbar sind.

3. Brennkraftmaschine nach Anspruch 1,
**dadurch gekennzeichnet, daß**
auf der Kurbelwelle (2) ein Reibrad angeordnet ist, so daß die Verriegelungselemente (3,4) durch Eingriff in dieses Reibrad mit der Kurbelwelle (2) koppelbar sind.

4. Brennkraftmaschine nach einem der vorherigen Ansprüche,
**dadurch gekennzeichnet, daß**
mindestens eine Bremse vorgesehen ist, die mit der Brennkraftmaschine fest verbunden ist und mit der die Verriegelungselemente (3,4) in Eingriff bringbar sind, so daß die Verriegelungselemente (3,4) mit der Brennkraftmaschine koppelbar sind.

5. Brennkraftmaschine nach einem der Ansprüche 1 bis 3,
**dadurch gekennzeichnet, daß**
Haltemittel (8) vorgesehen sind, die mit der Brennkraftmaschine fest verbunden sind und mit denen die Verriegelungselemente (3,4) in Eingriff bringbar sind, so daß die Verriegelungselemente (3,4) mit der Brennkraftmaschine koppelbar sind.

6. Verfahren zum kontrollierten Abstellen und Starten einer Brennkraftmaschine nach einem der vorherigen Ansprüche, bei dem
■ beide Verriegelungselemente (3,4) während des Betriebs der Brennkraftmaschine mit der Brennkraftmaschine und nicht mit der Kurbelwelle (2) gekoppelt werden, und
■ zum Abstellen der Brennkraftmaschine nach Abschalten der Zündung und/oder der Kraftstoffzufuhr das erste Verriegelungselement (3) von der Brennkraftmaschine entkoppelt und mit der Kurbelwelle (2) gekoppelt wird, während das zweite Verriegelungselement (4) mit der Brennkraftmaschine gekoppelt bleibt, so daß die beiden Verriegelungselemente (3,4) infolge des mit der Kurbelwelle (2) umlaufenden ersten Verriegelungselementes (3) relativ zueinander bewegt werden und in dem zwischen den Verriegelungselementen (3,4) angeordneten Federelement (5) eine Federkraft aufgebaut wird, wodurch die Drehbewegung der Kurbelwelle (2) verzögert wird und die nach Abschalten der Brennkraftmaschine bis zum Stillstand der Kurbelwelle (2) abgegebene Energie zumindest teilweise in dem Federelement (5) aufgenommen wird.

7. Verfahren nach Anspruch 6 zum kontrollierten Abstellen und Starten einer Brennkraftmaschine,
**dadurch gekennzeichnet, daß**
■ die Verriegelungselemente (3,4) in der Art gesteuert werden, daß die nach Abschalten der Brennkraftmaschine bis zu ihrem Stillstand abgegebene kinetische Energie mittels Federelement (5) kontrolliert in der Weise abgebaut wird, daß die Kurbelwelle (2) in einer vorbestimmbaren Position angehalten wird.

8. Verfahren nach Anspruch 6 oder 7 zum kontrollierten Abstellen und Starten einer Brennkraftmaschine,
**dadurch gekennzeichnet, daß**
■ die beiden Verriegelungselemente (3,4) zueinander in der Art angeordnet werden, daß beim Abstellen der Brennkraftmaschine das Federelement (5) komprimiert wird, wenn sich das erste mit der Kurbelwelle (2) gekoppelte Verriegelungselement (3) relativ zu dem zweiten Verriegelungselement (4) bewegt.

9. Verfahren nach Anspruch 6 oder 7 zum kontrollierten Abstellen und Starten einer Brennkraftmaschine,
**dadurch gekennzeichnet, daß**
■ die beiden Verriegelungselemente (3,4) zueinander in der Art angeordnet werden, daß beim Abstellen der Brennkraftmaschine das Federelement (5) gedehnt wird, wenn sich das erste mit der Kurbelwelle (2) gekoppelte Verriegelungselement (3) relativ zu dem zweiten Verriegelungselement (4) bewegt.

10. Verfahren nach einem der Ansprüche 6 bis 9 zum kontrollierten Abstellen und Starten einer Brennkraftmaschine,
**dadurch gekennzeichnet, daß**
■ das erste Verriegelungselement (3) bei Stillstand der Kurbelwelle (2) mit der Brennkraftmaschine gekoppelt wird, so daß das Federelement (5) vorgespannt bleibt.

11. Verfahren nach Anspruch 10 zum kontrollierten Abstellen und Starten einer Brennkraftmaschine,
**dadurch gekennzeichnet, daß**
■ ausgehend von einer Stopposition, in der das Federelement (5) vorgespannt ist und in der das erste Verriegelungselement (3) mit der Brennkraftmaschine und mit der Kurbelwelle (2) gekoppelt ist und das zweite Verriegelungselement (4) mit der Brennkraftmaschine aber nicht mit der Kurbelwelle (2) gekoppelt ist,
■ zum Starten der Brennkraftmaschine das erste Verriegelungselement (3) von der Kurbelwelle (2) entkoppelt wird und das zweite Verriegelungselement (4) von der Brennkraftmaschine entkoppelt und mit der Kurbelwelle (2) gekoppelt wird, so daß die beiden Verriegelungselemente (3,4) infolge des mit der Kurbelwelle (2) umlaufenden zweiten Verriegelungselementes (4) relativ zueinander in der Art bewegt werden, daß sich das zwischen den Verriegelungselementen (3,4) angeordnete vorgespannte Federelement (5) entspannt, wodurch die Kurbelwelle (2) mittels der in dem Federelement (5) gespeicherten Energie in Drehung versetzt wird und die Brennkraftmaschine gestartet wird.

## Claims

1. Internal combustion engine having a device (1) for the controlled shutting down and starting of the internal combustion engine, which has a crankshaft (2), having a first locking element (3) which can be coupled optionally to the internal combustion engine or the crankshaft (2) or to the internal combustion engine and the crankshaft (2), and having a second locking element (4) which can be coupled optionally to the internal combustion engine or the crankshaft (2) or to the internal combustion engine and the crankshaft (2), in which case the two locking elements (3, 4) are arranged spaced apart from one another on the circumference of the crankshaft (2) and a spring element (5) by means of which the first locking element (3) is supported on the second locking element (4), and vice versa, is provided between the two locking elements (3, 4).

2. Internal combustion engine according to Claim 1, **characterized in that** a crown gear (6) is arranged on the crankshaft (2) so that the locking element (3, 4) can be coupled to the crankshaft (2) by engagement in this crown gear (6).

3. Internal combustion engine according to Claim 1, **characterized in that** a friction wheel is arranged on the crankshaft (2) so that the locking elements (3, 4) can be coupled to the crankshaft (2) by engagement in this friction wheel.

4. Internal combustion engine according to one of the preceding claims, **characterized in that** at least one brake is provided which is permanently connected to the internal combustion engine and with which the locking elements (3, 4) can be engaged so that the locking elements (3, 4) can be coupled to the internal combustion engine.

5. Internal combustion engine according to one of Claims 1 to 3, **characterized in that** securing means (8) are provided which are permanently connected to the internal combustion engine and with which the locking elements (3, 4) can be engaged so that the locking elements (3, 4) can be coupled to the internal combustion engine.

6. Method for the controlled shutting down and starting of an internal combustion engine according to one of the preceding claims, in which
■ both locking elements (3, 4) are coupled to the internal combustion engine and not to the crankshaft (2) while the internal combustion engine is operating, and
■ in order to shut down the internal combustion engine after the ignition and/or the fuel supply have been switched off, the first locking element (3) is decoupled from the internal combustion engine and coupled to the crankshaft (2), while the second locking element (4) remains coupled to the internal combustion engine, so that the two locking elements (3, 4) are moved relative to one another as a result of the first locking element (3) which rotates with the crankshaft (2), and a spring force is built up in the spring element (5) which is arranged between the locking elements (3, 4), as a result of which the rotational movement of the crankshaft (2) is decelerated and the energy which is emitted after the internal combustion engine has been switched off until the crankshaft (2) comes to a standstill is at least partially absorbed in the spring element (5).

7. Method according to Claim 6 for the controlled shutting down and starting of an internal combustion engine, **characterized in that**
■ the locking elements (3, 4) are controlled in such a way that the kinetic energy which is emitted after the internal combustion engine has been switched off until it comes to a standstill is reduced in a controlled fashion by means of a spring element (5) such that the crankshaft (2) is stopped in a predeterminable position.

8. Method according to Claim 6 or 7 for the controlled shutting down and starting of an internal combustion engine, **characterized in that**
■ the two locking elements (3, 4) are arranged with respect to one another in such a way that when the internal combustion engine is shut down the spring element (5) is compressed if the first locking element (3) which is coupled to the crankshaft (2) moves relative to the second locking element (4).

9. Method according to Claim 6 or 7 for the controlled shutting down and starting of an internal combustion engine, **characterized in that**
■ the two locking elements (3, 4) are arranged with respect to one another in such a way that when the internal combustion engine is shut down the spring element (5) is extended if the first locking element (3) which is coupled to the crankshaft (2) moves relative to the second locking element (4).

10. Method according to one of Claims 6 to 9 for the controlled shutting down and starting of an internal combustion engine, **characterized in that**
■ when the crankshaft (2) is in a stationary state the first locking element (3) is coupled to the internal combustion engine so that the spring element (5) remains prestressed.

11. Method according to Claim 10 for the controlled shutting down and starting of an internal combustion engine, **characterized in that**
■ starting from a stopped position in which the spring element (5) is prestressed and in which the first locking element (3) is coupled to the internal combustion engine and to the crankshaft (2) and the second locking element (4) is coupled to the internal combustion engine but not to the crankshaft (2),
■ in order to start the internal combustion engine, the first locking element (3) is decoupled from the crankshaft (2) and the second locking element (4) is decoupled from the internal combustion engine and coupled to the crankshaft (2) so that due to the second locking element (4) which rotates with the crankshaft (2) the two locking elements (3, 4) are moved relative to one another in such a way that the prestressed spring element (5) which is arranged between the locking elements (3, 4) is relieved of stress, as a result of which the crankshaft (2) is made to rotate by means of the energy stored in the spring element (5), and the internal combustion engine is started.

## Revendications

1. Moteur à combustion interne comprenant un dispositif (1) pour arrêter et démarrer de manière contrôlée le moteur à combustion interne, qui présente un vilebrequin (2), avec un premier élément de verrouillage (3), qui peut être couplé de manière sélective au moteur à combustion interne ou au vilebrequin (2) ou au moteur à combustion interne et au vilebrequin (2), et avec un deuxième élément de verrouillage (4) qui peut être couplé de manière sélective au moteur à combustion interne ou au vilebrequin (2) ou au moteur à combustion interne et au vilebrequin (2), les deux éléments de verrouillage (3, 4) étant disposés à distance l'un de l'autre sur la périphérie du vilebrequin (2) et un élément de ressort (5) étant prévu entre les deux éléments de verrouillage (3, 4), par le biais duquel le premier élément de verrouillage (3) s'appuie sur le deuxième élément de verrouillage (4) et vice versa.

2. Moteur à combustion interne selon la revendication 1,
**caractérisé en ce que**
l'on dispose sur le vilebrequin (2) une couronne dentée (6), de sorte que les éléments de verrouillage (3, 4) puissent être couplés au vilebrequin (2) par engagement dans cette couronne dentée (6).

3. Moteur à combustion interne selon la revendication 1,
**caractérisé en ce que**
l'on dispose sur le vilebrequin (2) une roue à friction de sorte que les éléments de verrouillage (3, 4) puissent être couplés au vilebrequin (2) par engagement dans cette roue à friction.

4. Moteur à combustion interne selon l'une quelconque des revendications précédentes,
**caractérisé en ce que**
l'on prévoit au moins un frein, qui est connecté fixement au moteur à combustion interne et avec lequel les éléments de verrouillage (3, 4) peuvent être amenés en prise, de sorte que les éléments de verrouillage (3, 4) puissent être couplés au moteur à combustion interne.

5. Moteur à combustion interne selon l'une quelconque des revendications 1 à 3,
**caractérisé en ce que**
l'on prévoit des moyens de retenue (8) qui sont connectés fixement au moteur à combustion interne et avec lesquels les éléments de verrouillage (3, 4) peuvent être amenés en prise, de sorte que les éléments de verrouillage (3, 4) puissent être couplés au moteur à combustion interne.

6. Procédé pour arrêter et démarrer de manière contrôlée un moteur à combustion interne selon l'une quelconque des revendications précédentes, dans lequel :
- les deux éléments de verrouillage (3, 4), pendant le fonctionnement du moteur à combustion interne, sont couplés au moteur à combustion interne et pas au vilebrequin (2), et
- pour arrêter le moteur à combustion interne après la coupure de l'allumage et/ou de l'alimentation en carburant, le premier élément de verrouillage (3) est désaccouplé du moteur à combustion interne et est couplé au vilebrequin (2), tandis que le deuxième élément de verrouillage (4) reste couplé au moteur à combustion interne, de sorte que les deux éléments de verrouillage (3, 4) soient déplacés l'un par rapport à l'autre du fait que le premier élément de verrouillage (3) tourne avec le vilebrequin (2), et qu'une force de ressort soit produite dans l'élément de ressort (5) disposé entre les éléments de verrouillage (3, 4), de sorte que le mouvement de rotation du vilebrequin (2) soit ralenti et que l'énergie émise après l'arrêt du moteur à combustion interne jusqu'à l'immobilisation du vilebrequin (2) soit au moins en partie reçue dans l'élément de ressort (5).

7. Procédé selon la revendication 6, pour l'arrêt et le démarrage de manière contrôlée d'un moteur à combustion interne,
**caractérisé en ce que**
- les éléments de verrouillage (3, 4) sont commandés de telle sorte que l'énergie cinétique émise après l'arrêt du moteur à combustion interne jusqu'à son immobilisation soit réduite au moyen de l'élément à ressort (5) de manière contrôlée de telle sorte que le vilebrequin (2) soit arrêté dans une position prédéterminable.

8. Procédé selon la revendication 6 ou 7 pour l'arrêt et le démarrage de manière contrôlée d'un moteur à combustion interne,
**caractérisé en ce que**
- les deux éléments de verrouillage (3, 4) sont disposés l'un par rapport à l'autre de telle sorte que lors de l'arrêt du moteur à combustion interne, l'élément à ressort (5) soit comprimé lorsque le premier élément de verrouillage (3) couplé au vilebrequin se déplace par rapport au deuxième élément de verrouillage (4).

9. Procédé selon la revendication 6 ou 7 pour l'arrêt et le démarrage de manière contrôlée d'un moteur à combustion interne,
**caractérisé en ce que**
- les deux éléments de verrouillage (3, 4) sont disposés l'un par rapport à l'autre de telle sorte que lors de l'arrêt du moteur à combustion interne, l'élément à ressort (5) soit étiré lorsque le premier élément de verrouillage (3) couplé au vilebrequin (2) se déplace par rapport au deuxième élément de verrouillage (4).

10. Procédé selon l'une quelconque des revendications 6 à 9 pour l'arrêt et le démarrage de manière contrôlée d'un moteur à combustion interne,
**caractérisé en ce que**
- le premier élément de verrouillage (3), lors de l'immobilisation du vilebrequin (2), est couplé au moteur à combustion interne de telle sorte que l'élément à ressort (5) reste précontraint.

11. Procédé selon la revendication 10 pour l'arrêt et le démarrage de manière contrôlée d'un moteur à combustion interne,
**caractérisé en ce que**
- partant d'une position d'arrêt, dans laquelle l'élément à ressort (5) est précontraint et dans laquelle le premier élément de verrouillage (3) est couplé au moteur à combustion interne et au vilebrequin (2) et le deuxième élément de verrouillage (4) est couplé au moteur à combustion interne mais pas au vilebrequin (2),
- pour le démarrage du moteur à combustion interne, le premier élément de verrouillage (3) est désaccouplé du vilebrequin (2) et le deuxième élément de verrouillage (4) est désaccouplé du moteur à combustion interne et est couplé au vilebrequin (2), de sorte que les deux éléments de verrouillage (3, 4) soient déplacés l'un par rapport à l'autre du fait que le deuxième élément de verrouillage (4) tourne avec le vilebrequin (2), de telle sorte que l'élément à ressort (5) précontraint disposé entre les éléments de verrouillage (3, 4) se détende, de sorte que le vilebrequin (2) soit amené en rotation au moyen de l'énergie stockée dans l'élément de ressort (5) et que le moteur à combustion interne soit démarré.
